# EUROPÄISCHE PATENTSCHRIFT

(11) **EP 0 495 499 B1**
(45) Veröffentlichungstag und Bekanntmachung des Hinweises auf die Patenterteilung: **19.07.1995**
(21) Anmeldenummer: 92100675.5
(22) Anmeldetag: 16.01.1992
(51) Int. Cl.: E05D 13/00, E06B 9/60, E06B 9/174

(54) **Festlegeausbildung für die Torsionsfedereinrichtung zum Gewichtsausgleich eines Torblattes**
Securing device for a counter-balancing device for a door leaf
Dispositif de fixation pour dispositif d'equilibrage pour un panneau de porte

(30) Priorität: 16.01.1991 DE 9100491 U
(43) Veröffentlichungstag der Anmeldung: 22.07.1992
(73) Patentinhaber: HÖRMANN KG AMSHAUSEN, D-33803 Steinhagen (DE)
(72) Erfinder: Hörmann, Thomas J., Dipl.-Ing., W-6690 St. Wendel (DE)
(74) Vertreter: Flügel, Otto, Dipl.-Ing.

(56) Entgegenhaltungen:
- WO-A-90/03486
- FR-A- 2 542 364
- FR-A- 2 630 491
- GB-A- 6 417
- GB-A- 2 189 565
- US-A- 1 600 374
- US-A- 1 835 258
- US-A- 2 630 596

## Beschreibung

Festlegeausbildung für eine oder mehrere Gewichtsausgleichs-Torsionsfedern eines Torblattes, insbesondere einstückigen über Kopf bewegbaren Torblattes, mit an den Federenden vorgesehenen Haltekörpern, die mit einem - vorzugsweise konischen - Aufnahmeansatz in den von den Wendein des jeweiligen Federendes umgebenen Raum axial eingreifen, die einen an das jeweilige Federende axial anschließenden und radial über den Aufnahmeansatz abragenden Kragen aufweisen, an denen der Wendelendbereich des jeweiligen Federendes verdrehsicher festgelegt ist und die an einem jeweils zugeordneten, ortsfest - vorzugsweise im Zargenrahmenbereich für das Torblatt - zu verankernden Haltebock, ggfs. in unterschiedlichen Verdrehlagen um die Federlängsachse herum, befestigt sind.

Es ist grundsätzlich bekannt, die Enden der in Rede stehenden Torsionsfedern auf Haltekörpern der vorstehenden Art festzulegen, was regelmäßig durch eine Verschraubung geschieht, und den dieser Art mit der Feder verbundenen Haltekörper an einem Haltebock festzulegen, in der Regel wiederum durch eine Schraubverbindung.

Der Erfindung liegt die Aufgabe zugrunde, eine Festlegeausbildung der eingangs genannten Art zur Verfügung zu stellen, die sich möglichst einfach montieren läßt und insbesondere auch wenig unterschiedlich gestaltete Bauteile erfordert.

Ausgehend von einer Festlegeausbildung mit den eingangs genannten Merkmalen wird diese Aufgabe erfindungsgemäß dadurch gelöst, daß daß zumindest der Haltekörper einer der beiden Federenden der einen oder der mehreren Torsionsfedern an seinem der zugeordneten Feder abgewandten, stirnseitigen Ende im Anschluß an den Kragen eine T-förmige Anschlußausformung aufweist, die in eine Ausnehmung des zugeordneten Haltebockes eingreift, welche einen an den Balkenbereich der T-förmigen Anschlußausformung angepaßten Einführ-Ausnehmungsabschnitt und in Umfangsrichtung daran anschließende, radial verengte Sperrberandungen aufweist, die nach axialem Einführen und anschließendem Drehen des Haltekörpers den an die benachbarte Stirnfläche des Kragens anschließenden Steg der T-förmigen Anschlußausformung zwischen sich aufnehmend deren T-Balkenbereich innenseitig hintergreifen und einen Anschlag gegen eine weitergehende, unter der in jeder Betriebsphase gegebenen Kraft der Torsionsfeder auftretende Drehbewegungsbeaufschlagung bilden.

Die erfindungsgemäße Verankerung des Haltekörpers an dem Haltebock durch Einführen und Verdrehen in eine Verbindungslage, in der Bewegungen in jedem Freiheitsgrad verhindert sind, schafft die Voraussetzung dafür, diese Verankerung schnell und unter Federvorspannung vornehmen zu können, ohne daß es dazu besonderer Werkzeuge bedarf. In besonders bevorzugter Ausführung der Erfindung wird auf eine weitergehende Arretierung der Bauteile in dieser Verbindungslage verzichtet, d.h. der Haltekörper wird in der eingeführten und verdrehten Lage an dem Haltebock ausschließlich unter der im Betriebszustand vorhandenen, in Umfangsrichtung wirkenden Kraft der Torsionsfeder gehalten. Dies gilt selbstverständlich von der bei Öffnungslage des Torblattes vorhandenen Anfangs-Vorspannung der Torsionsfeder bis zu der anwachsenden Kraft durch zunehmende Spannung der Feder in Richtung der Schließlage des Torblattes.

Grundsätzlich kann man nur eine Torsionsfeder vorsehen, je nach Sicherheitsbedürfnis und/oder Torblattgewicht werden zwei oder mehrere solcher Torsionsfedern vorgesehen, die auf eine gemeinsame Welle arbeiten, an der in der Regel zwei jeweils seitlich des Torblattes vorgesehene Seiltrommeln verdrehsicher festgelegt sind, deren Seile einen Endes an der jeweiligen Seiltrommel und anderen Endes an dem Torblatt befestigt sind, so daß die Kraft der Torsionsfedereinrichtung über die Welle und die Seile auf das Torblatt übertragen wird.

In weiterhin besonders bevorzugter Ausbildung ist der Eingriff zwischen der T-förmigen Anschlußausformung des Haltekörpers und der Ausnehmung bzw. deren Sperrberandungen des Haltebockes derart vorgesehen, daß eine Verankerung in beiden Umfangsrichtungen möglich ist, also wahlweise unter einer Federkraft, die in der einen oder in der anderen Umfangsrichtung auf den Haltekörper einwirkt. Damit kann der Haltekörper sowohl an der einen wie auch der anderen Torblattseite in identischer Ausbildung Verwendung finden, wodurch die Anzahl der zur Verfügung zu stellenden unterschiedlich geformten Bauteile entsprechend herabgesetzt wird. Unter Berücksichtigung dieser beidseitigen Verwendbarkeit ist die Ausnehmung dann derart ausgebildet, daß von den beiden Randbereichen des Einführ-Ausnehmungsabschnittes aus gesehen die Ränder der Sperrberandungen etwa kreisbogenförmig in beiden Umfangsrichtungen verlaufen und daß jeweils zwischen zwei dieser Ränder ein in das Zentrum der Ausnehmung gerichteter etwa dreieckiger Vorsprung vorgesehen ist, dessen an die Ränder anschließenden Schenkelkanten je nach Kraftrichtung der Feder den Anschlag für den Steg der T-förmigen Anschlußausformung des in die Ausnehmung eingreifenden Haltekörpers bilden.

In weiterhin bevorzugter Ausführung ist der Haltebock U-förmig ausgebildet, wobei der eine Schenke etwa zentrisch die Ausnehmung aufweist und der Verbindungsbereich zwischen den Schenkeln der ortsfesten Halterung dient. Dabei kann der andere Schenke mit einer Lageröffnung versehen sein, die mit dem Zentrum der Ausnehmung fluchtet und eine Stange aufnimmt, die durch den Haltekörper und die anschließende Torsionsfeder, sowie deren am anderen Ende vorgesehenen Haltekörper, der mit dem die Anschlußausformung aufweisenden Haltekörper nicht identisch sein muß, und ggfs. eine oder mehrere weitere Torsionsfedern hindurchgeführt ist und an ihrem anderen Ende in gleicher Weise gelagert ist. Damit ist auch der Haltebock beidseitig in identischer Ausführung verwendbar, wodurch ein weiteres Mal die erforderlichen Bauteile der Festlegeausbildung hinsichtlich ihrer unterschiedlichen Gestaltung herabgesetzt werden.

In weiterhin besonders bevorzugter Ausbildung wird der Wendelendbereich des Torsionsfederendes im Bereich des Kragens des zugeordneten Haltekörpers durch hakenförmigen Eingriff unter Federspannung festgelegt, und zwar insbesondere derart, daß der Wendelendbereich hakenförmig durch Abbiegen des Wendelendes um ca. 180° auf die Wendel selbst ausgeformt ist und mit seinem Biegebereich in eine von der Peripherie des Kragens radial bis auf die Mantelfläche des Aufnahmeansatzes des zugehörigen Haltekörpers den Kragen axial durchbrechende Aussparung eingesetzt ist und mit seinem Wendelende in eine Aushöhlung, insbesondere Fingernut, eingreift, die von dem radial inneren Bereich der Aussparung ausgehend und etwa in Umfangsrichtung verlaufend von der dem Aufnahmeansatz abgewandten Stirnseite des Kragens her in den Kragen eingebracht ist und die vorzugsweise bei Festlegen des Haltekörpers an dem Haltebock von der die Ausnehmung umgebenden Anlagefläche nach Art eines Sackloches abgedeckt ist. In bevorzugter Ausführung wird durch Anordnung der Aushöhlung bzw. Fingernut ausgehend von der Aussparung in beiden Umfangsrichtungen wiederum sichergestellt, daß der Haltekörper beidseitig des Torblattes, d.h. unter unterschiedlich gerichtetem Federkraftangriff verwendbar ist.

Diese Art der Festlegung der Feder an dem Haltekörper erfolgt insbesondere wiederum ausschließlich unter der Kraft der vorgespannten, angeschlossenen Torsionsfeder, so daß für die Montage keinerlei Schraubverbindung und damit insoweit auch kein Werkzeug erforderlich ist. Lediglich wird für das Spannen der Feder in bekannter Weise ein Hebelwerkzeug in die dafür vorgesehenen, radialen Sacklochöffnungen im Bereich des Kragens des Haltekörpers benötigt.

Grundsätzlich ist die vorgeschilderte Festlegeausbildung für Torsionsfedern unterschiedlichster Größenordnung im Bereich des Gesamtspektrums von Torblättern verwendbar. Insbesondere eignet sie sich für verhältnismäßig leichte einstückige über Kopf bewegbare Torblätter, beispielsweise für ein Tor, bei dem im seitlichen Höhenmittelbereich des Torblattes Rollen vorgesehen sind, die in vertikalen, sich etwa von diesem Höhenmittelbereich nach oben hin erstreckenden Führungsschienen laufen. Darüber hinaus ist ein Lenker vorgesehen, der im Bereich etwa des unteren Drittels des Torblattes von der Schließlage aus gesehen angelenkt ist und anderen Endes im oberen Zargenbereich verschwenkbar gelagert ist. Ein solches Torblatt weist eine Gewichtsausgleichseinrichtung mit oberhalb der zu verschließenden Toröffnung sich etwa horizontal erstreckenden Torsionsfedern und an einer entsprechend verlaufenden, als Welle dienenden Stange verdrehfest angeordnete Seiltrommeln auf, wobei das am Torblatt zu befestigende Seiende etwa im Bereich der Rollen, insbesondere an deren Achsen, angreift. Diese Rollen sind bei einer praktischen Ausführung etwa im Mittelbereich zwischen der Hälfte der Höhe und dem unteren Drittel des Torblattes - im Schließzustand betrachtet - angeordnet.

Diese und weitere Ausgestaltungen der Erfindung ergeben sich aus den Unteransprüchen, insbesondere unter Bezugnahme auf das in der Zeichnung wiedergegebene Ausführungsbeispiel, dessen nachfolgende Beschreibung die Erfindung näher erläutert.

Es zeigen
- Figur 1: eine perspektivische Ansicht der Beschläge bzw der Festlegeausbildung mit dem angeschlossenen Torsionsfederende im in einem von der Torblattinnenseite her gesehen rechten oberen Zargeneckbereich;
- Figur 2 u. 3: Stirnseitenansicht auf die Anschlußausformung und Seitenansicht des Haltekörpers nach dem Ausführungsbeispiel;
- Figur 4: Stirnseitenansicht auf den die Ausnehmung aufweisenden Schenkel eines Haltebockes nach dem Ausführungsbeispiel;
- Figuren 5 und 6: eine Stirnseitenansicht entsprechend Figur 4 mit in die Verbindungslage eingesetztem Haltekörper bei Wirkung der Torsionsfederkraft auf den Haltekörper in der einen und in der anderen Umfangsrichtung.

Figur 1 zeigt eine Torsionsfeder 1 hinsichtlich ihres einen Federendes 8 das an einem Haltekörper 2 festgelegt ist. Der Haltekörper ist seinerseits in später noch näher zu schildernder Weise an einem Haltebock 3 festgelegt, an den sich seitlich eine Lagerkonsole 4 für die Halterung von Heben, Laufschiene oder dergleichen 5 und 6 je nach Tortyp anschließt. Die Torsionsfeder 1 und der Haltekörper 2 sind von einer demgegenüber drehbaren Stange 7 durchgriffen, die weiterhin durch beide Schenkel 11 und 12 des Haltebockes 3 geführt ist, dessen Verbindungsbereich 9 zwischen den Schenkeln in nicht näher dargestellter Weise der Festlegung an der nicht dargestellten Zarge dient. Der den Haltekörper 2 aufnehmende Schenke 11 des Haltebockes 3 weist eine Ausnehmung 13 auf, die von der Stange 7 durchgriffen ist, und der Schenke 12 des Haltebockes 3 ist mit einer Lageröffnung 16 versehen, in der die Stange 7 drehbar gehalten ist. Der Bereich der Stange 7 zwischen den Schenkeln 11 und 12 kann der Aufnahme einer an der Stange 7 verdrehfest anzuordnenden Seiltrommel dienen. Die Stange 7 ist drehbar durch eine Lagerbohrung 17 des Haltekörpers 2 hindurchgeführt und an dem anderen, nicht dargestellten Federende der Torsionsfeder verdrehfest an den dort vorgesehenen Haltekörper angeschlossen, so daß die Stange 7 als Welle für die Aufnahme der in dem nicht dargestellten Federende eingeleiteten Federkraft als Drehmoment dient.

Der Haltekörper 2 und der Haltebock 3 bilden zusammen die Festlegeausbildung 10.

Der Haltekörper 2 besteht aus einem Aufnahmeansatz 18, der in Richtung der Federmitte hin sich konisch verengend ausgebildet ist und in den von den Wendeln des Federendes 8 umgriffenen Raum eingreift. An den Aufnahmeansatz schließt sich einstückig ein Kragen 19 an, der radial über den Aufnahmeansatz vorsteht und im Ausführungsbeispiel den Außendurchmesser der Torsionsfeder überragt. Der Wendelendbereich 30 des angeschlossenen Federendes 8 ist im Bereich des Kragens 19 festgelegt, der zu diesem Zwecke eine Aussparung 31 und - wie in Figur 2 gezeigt - davon ausgehend in beiden Umfangsrichtungen Fingernuten 32 aufweist. Der Wendelendbereich 30 ist hakenförmig ausgebildet, dergestalt, daß das Wendelende vom Wendelverlauf um 180° abgebogen ist und mit Abstand zum Wendelverlauf abragt. Im Bereich der Abbiegung ist der hakenförmige Wendelendbereich 30 in die Aussparung 31 eingesetzt, wobei die Abmessungen derart getroffen sind, daß das Wendelende in eine der Fingernuten 32 eingreift, und zwar so, daß bei Anschluß des Haltekörpers 2 an den Schenkel 11 des Haltebockes 3 durch Einführen des Aufnahmeansatzes 18 in die Ausnehmung 13 und anschließendes Verdrehen die das Federende aufnehmende Fingernut praktisch im Sinne eines Sackloches verschlossen ist, so daß bei evtl. Federbruch eine Sicherung gegen Abschleudern des Federendes besteht. In diesem Verbindungszustand ist der Wendelendbereich auch dann in seinem Eingriff mit dem Kragen 8 des Haltekörpers 3 sicher gehalten, wenn keine Federvorspannung vorhanden ist.

Aus den Figuren 2 und 3 ist der Haltekörper 2 ersichtlich, der aus dem Aufnahmeansatz 18, dem axial angeschlossenen Kragen 19 - der Sacklochbohrungen 33 für die Aufnahme eines Spannstiftes aufweist - und die an der dem Ansatz 18 abgewandten Stirnseite des Kragens 19 ausgebildete T-förmige Anschlußausformung 14 besteht. Der Haltekörper 2 ist in axialer Richtung zur Gänze vond er Lagerbohrung 17 durchgriffen, durch die die Stange 7 drehbar hindurchgeführt ist. Die T-förmige Anschlußausformung 14 weist einen Balkenbereich 20 auf, zwischen dem und der benachbarten Stirnseite des Kragens 19 der Steg 24 der T-Form verläuft, wie dies aus Figur 3 ersichtlich ist. Vor allem aus Figur 2 ist die Anordnung der Aussparung 31 und der in Umfangsrichtung anschließenden Fingernuten 32 für die Aufnahme des nicht dargestellten hakenförmigen Wendelendbereiches 30 ersichtlich. Anstelle der Fingernuten kann auch eine ringsum durchgehend verlaufende, entsprechend bemessene Nut vorgesehen sein, wenn dies fertigungstechnisch wünschenswert und von der Festigkeit des Haltekörpers her vertretbar ist.

Figur 4 zeigt eine Schnittdarstellung auf die Innenseite des Schenkels 11 des Haltebockes 3, ohne daß der Haltekörper an den Haltebock angeschlossen ist. Die in diesem Schenke 11 als Durchbruch ausgebildete Ausnehmung 13 weist einen Einführ-Ausnehmungsabschnitt 21 auf, der die axiale Einführung der T-förmigen Anschlußausformung erlaubt, so daß der Balkenbereich 20 dieser Ausformung durch die Ausnehmung 13 hindurchtritt, wobei der Steg 24 etwa so hoch wie der Schenke 11 dick ist, d.h. nach Durchtritt des Balkenbereiches 20 durch die Ausnehmung 13 liegt die die Anschlußausformung 14 aufweisende Stirnseite des Haltekörpers 2 an der Außenseite, d.h. der die Ausnehmung umrandenden Fläche, des Schenkels 11 an.

Der Einführ-Ausnehmungsabschnitt 21 wird durch Randbereiche 22 begrenzt, die mit Spiel an die Breitenabmessung und den Verlauf des Balkenbereiches 20 der Ausformung 14 angepaßt bemessen sind. In Umfangsrichtung beidseits dieser Randbereiche 22 schließen sich Sperrberandungen 23 an, die den Randbereichen 22 gegenüber um einen Betrag radial nach innen versetzt verlaufen, der unterschiedlichen Breitenabmessung zwischen dem Steg 24 und dem Balkenbereich 20 der Ausformung 14 entsprechen. Jeweils zwischen zwei in entgesetzten Umfangsrichtungen von den Randbereichen 22 ausgehenden Sperrberandungen 23 ist ein dreieckiger Vorsprung 29 ausgebildet, dessen Spitze zur Mitte der Ausnehmung 13 weist und dessen an die Ränder 28 der Sperrberandungen 23 anschließenden Schenke Anschläge 26 bilden.

Aus den Figuren 5 und 6 ist ersichtlich, wie die Verbindung zwischen dem Haltekörper 2 und dem Lagerbock 3 zustandekommt, nämlich durch Einführen der Anschlußausformung 14 in die Ausnehmung 13 derart, daß der Balkenbereich 20 den Einführ-Ausnehmungsabschnitt 21 der Ausnehmung 13 durchgreift. Daraufhin wird - je nach Umfangsrichtung der Kraft der angeschlossenen Feder - der Haltekörper 2 gedreht, in Figur 5 im Uhrzeigersinn, in Figur 6 im Gegenuhrzeigersinn dargestellt. Dabei hintergreifen die jeweils betroffenen Sperrberandungen 23 die den Steg 24 überragenden Abschnitte des Balkenbereiches, und der Steg 24 gelangt zur Anlage an die jeweils betroffenen Anschläge 26. Es ergibt sich eine Art Bajonettverschluß, der durch die Vorspannkraft der angeschlossenen Torsionsfeder in der Verbindungslage gehalten wird.

### BEZUGSZEICHENLISTE

- 1: Gewichtsausgleichs-Torsionsfeder
- 2: Haltekörper
- 3: Haltebock
- 4: Lagerkonsole
- 5: Hebelgestänge
- 6: Hebelgestänge
- 7: Stange
- 8: Federende
- 9: Haltebock-U-Profilboden
- 10: Festlegeausbildung
- 11: Haltebockschenkel
- 12: Haltebockschenkel
- 13: Ausnehmung
- 14: T-förmige Anschlußausformung
- 15: Endbereich der Stange 7
- 16: Lageröffnung
- 17: Lagerbohrung
- 18: Aufnahmeansatz (von 2)
- 19: Kragen (von 2)
- 20: Balkenbereich (von 14)
- 21: Einführ-Ausnehmungsabschnitt (von 13)
- 22: Randbereiche (von 21)
- 23: Sperrberandungen
- 24: Steg (von 14)
- 25:
- 26: Anschlag
- 27:
- 28: Ränder (von 23)
- 29: dreieckiger Vorsprung
- 30: Wendelendbereich
- 31: Aussparung
- 32: Fingernut
- 33: Sacklochbohrungen für Spannwerkzeug

## Patentansprüche

1. Festlegeausbildung (10) für eine oder mehrere Gewichtsausgleichs-Torsionsfedern (1) eines Torblattes, insbesondere einstückigen über Kopf bewegbaren Torblattes, mit an den Federenden (8) vorgesehenen Haltekörpern (2), die mit einem - vorzugsweise konischen - Aufnahmeansatz (18) in den von den Wendeln des jeweiligen Federendes (8) umgebenen Raum axial eingreifen, die einen an das jeweilige Federende (8) axial anschließenden und radial über den Aufnahmeansatz (18) abragenden Kragen (19) aufweisen, an denen der Wendelendbereich (30) des jeweiligen Federendes (8) verdrehsicher festgelegt ist und die an einem jeweils zugeordneten, ortsfest - vorzugsweise im Zargenrahmenbereich für das Torblatt - zu verankernden Haltebock (3), ggfs. in unterschiedlichen Verdrehlagen um die Federlängsachse herum, befestigt sind,
**dadurch gekennzeichnet,**
daß zumindest der Haltekörper (2) einer der beiden Federenden (8) der einen oder der mehreren Torsionsfedern (1) an seinem der zugeordneten Feder (1) abgewandten, stirnseitigen Ende im Anschluß an den Kragen (19) eine T-förmige Anschlußausformung (14) aufweist, die in eine Ausnehmung (13) des zugeordneten Haltebockes (3) eingreift, welche einen an den Balkenbereich (20) der T-förmigen Anschlußausformung (14) angepaßten Einführ-Ausnehmungsabschnitt (21) und in Umfangsrichtung daran anschließende, radial verengte Sperrberandungen (23) aufweist, die nach axialem Einführen und anschließendem Drehen des Haltekörpers (2) den an die benachbarte Stirnfläche des Kragens (19) anschließenden Steg (23) der T-förmigen Anschlußausformung (14) zwischen sich aufnehmend deren T-Balkenbereich (20) innenseitig hintergreifen und einen Anschlag (26) gegen eine weitergehende, unter der in jeder Betriebsphase gegebenen Kraft der Torsionsfeder (1) auftretende Drehbewegungsbeaufschlagung bilden.

2. Festlegeausbildung nach Anspruch 1,
**dadurch gekennzeichnet**,
daß die Ausnehmung (13) des Haltebockes (3) im Anschluß an den Einführ-Ausnehmungsabschnitt (21) in beiden Umfangsrichtungen vorgesehene Sperrberandungen (23) aufweist.

3. Festlegeausbildung nach Anspruch 2,
**dadurch gekennzeichnet**,
daß von den beiden Randbereichen (22) des Einführ-Ausnehmungsabschnittes (21) aus gesehen die Ränder (28) der Sperrberandungen (23) etwa kreisbogenförmig in beiden Umfangsrichtungen verlaufen und daß jeweils zwischen zwei dieser Ränder (28) ein in das Zentrum der Ausnehmung (13) gerichteter etwa dreieckiger Vorsprung (29) vorgesehen ist, dessen an die Ränder (28) anschließenden Schenkelkanten jeweils umfangsrichtungsabhängig den Anschlag (26) für den Steg (24) der T-förmigen Anschlußausformung (14) des mit dieser in die Ausnehmung (13) eingreifenden Haltekörpers (2) bilden.

4. Festlegeausbildung nach einem der Ansprüche 1 bis 3,
**dadurch gekennzeichnet**,
daß der durch Einführen in die Ausnehmung (13) und Verdrehen in den Hintergriff an dem Haltebock (3) überführte Haltekörper (2) ausschließlich unter der Kraft der aufgenommenen Torsionsfeder (1) in dieser Verbindung in jeder Bewegungsrichtung festgehalten ist.

5. Festlegeausbildung nach einem der Ansprüche 1 bis 4,
**dadurch gekennzeichnet**,
daß der Haltebock (3) U-förmig ausgebildet ist und in einem Schenkel (11) etwa zentrisch die Ausnehmung (13) aufweist.

6. Festlegeausbildung nach einem der Ansprüche 1 bis 5,
**dadurch gekennzeichnet**,
daß die eine oder mehreren Torsionsfedern (1) und die Haltekörper (2) von einer Stange (7) durchgriffen sind, auf der als Welle zur Übertragung der Federkraft eine Seiltrommeleinrichtung verdrehfest angeordnet ist.

7. Festlegeausbildung nach Anspruch 6,
**dadurch gekennzeichnet**,
daß die Stange (7) mit einem den Haltekörper (2) überragenden Endbereich (15) in eine Lageröffnung (16) des anderen Schenkels (12) des U-förmigen Haltebockes (3) eingreift, die mit dem Zentrum der Ausnehmung (13) in dem einen Schenke (11) fluchtet.

8. Festlegeausbildung nach einem der Ansprüche 1 bis 7,
**dadurch gekennzeichnet**,
daß der Wendelendbereich (30) des Torsionsfederendes (8) im Bereich des Kragens (19) des zugeordneten Haltekörpers (2) durch hakenförmigen Eingriff unter Federspannung festgelegt ist.

9. Festlegeausbildung nach Anspruch 8,
**dadurch gekennzeichnet**,
daß der Wendelendbereich (30) hakenförmig durch Abbiegen des Wendelendes um ca. 180° auf die Wendel selbst ausgeformt ist und mit seinem Biegebereich in eine von der Peripherie des Kragens (19) radial bis auf die Mantelfläche des Aufnahmeansatzes (18) des zugehörigen Haltekörpers (2) den Kragen (19) axial durchbrechende Aussparung (31) eingesetzt ist und mit seinem Wendelende in eine Aushöhlung, insbesondere Fingernut (32), eingreift, die von dem radial inneren Bereich der Aussparung (31) ausgehend und etwa in Umfangsrichtung verlaufend von der dem Aufnahmeansatz (18) abgewandten Stirnseite des Kragens (19) her in den Kragen (19) eingebracht ist und die vorzugsweise bei Festlegen des Haltekörpers (2) an dem Haltebock (3) von der die Ausnehmung (13) umgebenden Anlagefläche nach Art eines Sackloches abgedeckt ist.

10. Festlegeausbildung nach Anspruch 9,
**dadurch gekennzeichnet,**
daß ausgehend von dem radial inneren Bereich der Aussparung (31) in beiden Umfangsrichtungen je eine Aushöhlung, insbesondere in Form zweier Fingernuten (32) oder einer ringförmig durchgehenden Nut, in die die Aussparung mündet, eingebracht ist.

## Claims

1. A locating projection (10) for one or several weight-balancing torsion springs (1) of a doorleaf, more particularly a single-part overhead movable doorleaf, comprising retaining members (2) provided on the spring ends (8), which axially engage by means of a preferably conical receiving attachment (18) in the area surrounded by the coils of the corresponding spring end (8), which have a collar (19) axially adjoining the corresponding spring end (8) and radially projecting over the receiving attachment (18), and on which retaining members the coil end region (30) of the corresponding spring end (8) is non-rotationally located and which are secured, optionally in different rotational positions about the longitudinal axis of the spring, to a retaining block (3) intended to be fixedly anchored, preferably in the region frame of the doorleaf frame, characterised in that at least the retaining member (2) of one of the two spring ends (8) of the one torsion spring or the plurality thereof (1), has, at its end face remote from the associated spring (1), connected to the collar (19), a T-shaped connecting projection (14) which engages in a recess (13) of the associated retaining block (3), which recess has an insertion portion (21) adapted to the crosspiece region (20) of the T-shaped connecting projection (14), and circumferentially adjoining, radially narrowed locking boundaries (23) which, when the connecting projection is axially inserted and the retaining member (2) then rotated, engage behind the inside of the T-crosspiece region (20) while receiving between them the bar (23) of the T-shaped connecting projection (14) which adjoins the adjacent end face of the collar (19), thereby forming a stop (26) against a continuing rotational movement action produced under the force of the torsion spring (1) in any operational phase.

2. A locating construction according to claim 1, characterised in that the recess (13) of the retaining block (3) has locking boundaries (23) which adjoin the recessed insertion portion (21) in both circumferential directions.

3. A locating construction according to claim 2, characterised in that, when viewed from the two edge regions (22) of the recessed insertion portion (21), the edges (28) of the locking boundaries (23) extend substantially circularly in both circumferential directions and that there is a substantially triangular projection (29) between each pair of said edges (28), which is oriented towards the centre of the recess (13) and the sides of which, adjoining the edges (28), form the stop (26) for the bar (24) of the T-shaped connecting projection (14) of the retaining member (2) which engages in the recess (13) by means of said connecting projection (14), depending on the circumferential direction.

4. A locating projection according to claims 1 to 3, characterised in that the retaining member (2) which engages behind the retaining block (3) upon insertion in the recess (13) and rotation is held in this connection, in any direction of movement, only under the force of the mounted torsion spring (1).

5. A locating construction according to one of claims 1 to 4, characterised in that the retaining block (3) is U-shaped and has a substantially central recess (13) in one arm (11).

6. A locating construction according to one of claims 1 to 5, characterised in that a rod (7) passes through one or more torsion springs (1) and the retaining members (2), which acts as a shaft and on which a cable drum device is rotationally fixedly arranged for transferring the spring force.

7. A locating construction according to claim 6, characterised in that the rod (7) engages in a bearing aperture (16) of the other arm (12) of the U-shaped retaining block (3), by means of an end region (15) projecting beyond the retaining member (2), said bearing aperture being aligned with the centre of the recess (13) provided in one arm (11).

8. A locating construction according to one of claims 1 to 7, characterised in that the coil end region (30) of the torsion spring (8) is secured in the form of a hook-like engagement, under spring tension, within the region of the collar (19) of the associated retaining member (2).

9. A locating construction according to claim 8, characterised in that the coil end region (30) is shaped in the form of a hook as a result of the coil end being bent through about 180° over the coil itself, and that its bent region is placed in an opening (31) axially passing through the collar (19) from the radial periphery of said collar (19) to the circumferential surface of the receiving attachment (18) of the associated retaining member (2), and that its coil end engages in a groove, more particularly a finger hole (32), which is inserted in the collar (19) from the end face of said collar (19), remote from the receiving attachment (18), so as to proceed from the radially inner region of the opening (31) and extend more or less in the circumferential direction, and which groove, when the retaining member (2) is secured to the retaining block (3), is preferably covered by the contact surface surrounding the recess (13), thus forming a blind hole.

10. A locating construction according to claim 9, characterised in that, proceeding from the radially inner region of the opening (31) in each circumferential direction, there is a groove, more particularly in the form of two finger holes (32) or an annular groove into which the opening extends.

## Revendications

1. Dispositif de fixation (10) d'un ou plusieurs ressorts de torsion d'équilibrage (1) d'un panneau de porte, notamment d'un panneau de porte qui se déplace d'une seule pièce, par dessus la tête, avec des organes de fixation (2) prévus aux extrémités (8) des ressorts et qui viennent prendre axialement, avec une pièce rapportée (18) de préférence conique, dans le volume qui entoure l'extrémité de ressort (8) respective des spires, ce prolongement ayant une collerette (19) en saillie radialement par rapport au prolongement (18), et reliée axialement à ce prolongement pour recevoir l'extrémité correspondante (8) de la zone des spires (30) du ressort, qui sont fixées à un bloc de fixation (3) à ancrer et accrochées de préférence à l'encadrement destiné au panneau de porte, le cas échéant dans des positions de rotation différentes autour de l'axe longitudinal du ressort,
caractérisé en ce que,
au moins l'organe de fixation (2) de l'une des deux extrémités de ressort (8) de l'un ou plusieurs ressorts de torsion (1), opposées au ressort correspondant, comporte à l'extrémité frontale, de manière adjacente à la collerette (19), une déformation (14) en T qui vient prendre dans une cavité (13) du bloc de fixation (3) associé, en ayant un segment d'introduction et d'extraction (21) adapté à la déformation de raccordement (14) en T de la traverse (20), et qui comporte de manière adjacente, dans la direction périphérique, des bords de verrouillage (23) rétrécis radialement, qui, après introduction axiale suivie d'une rotation de l'organe de fixation (2), reçoivent entre eux le bord (23) de la pièce de forme de raccordement en T (14) adjacente aux surfaces frontales de la collerette (19), en venant prendre intérieurement derrière la traverse en T (20) et en formant une butée (26) contre une sollicitation en mouvement de rotation qui subsiste, créée par la force du ressort de torsion (1) dans chaque phase de fonctionnement.

2. Dispositif de fixation selon la revendication 1, caractérisé en ce que la découpe (13) du bloc de fixation (3) présente, en liaison avec le segment d'introduction/extraction (21), des bords de blocage (23) prévus dans les deux directions périphériques.

3. Dispositif de fixation selon la revendication 2, caractérisé en ce que, vus à partir des deux bords (22) appartenant au segment d'introduction/extraction (21) des bords de blocage (23), les bords (28) ont une forme sensiblement en arc de cercle dans les deux directions et chaque fois, entre deux des bords (28), il est prévu une saillie (29) sensiblement triangulaire dirigée vers le centre de la découpe (13) et dont les arêtes des branches adjacentes aux bords (28) forment chaque fois, indépendamment de la direction périphérique, la butée (26) pour la branche (24) de la pièce de forme de raccordement en T (14) de l'organe de fixation (2) venant prendre dans cette découpe (13).

4. Dispositif de fixation selon l'une des revendications 1 à 3, caractérisé en ce que l'organe de fixation (2) mis, par introduction dans la découpe (13) et rotation en prise arrière sur le bloc de fixation (3), est maintenu exclusivement dans cette liaison, dans chaque direction de déplacement, uniquement sous l'effet de la force du ressort de torsion (1).

5. Dispositif de fixation selon l'une des revendications 1 à 4, caractérisé en ce que le bloc de fixation (3) a une forme de U et comporte la découpe (13) sensiblement au centre d'une branche (11).

6. Dispositif de fixation selon l'une des revendications 1 à 5, caractérisé en ce qu'un ou plusieurs ressorts de torsion (1) et les organes de fixation (2) sont traversés par une barre (7) qui porte solidairement en rotation, un tambour d'enroulement, et sert d'axe pour transmettre la force développée par les ressorts.

7. Dispositif de fixation selon la revendication 6, caractérisé en ce que la barre (17) vient prendre, par une zone d'extrémité (15) qui dépasse de l'organe de fixation (2), dans une ouverture de palier (16) de l'autre branche (12) du bloc de fixation (3) en forme de (U), alignée sur le centre de la découpe (13) dans l'une des branches (11).

8. Dispositif de fixation selon l'une des revendications 1 à 7, caractérisé en ce que la zone de spire (30) de l'extrémité (8) du ressort de torsion est fixée au niveau de la collerette (19) de l'organe de fixation (2) correspondant, sous la tension du ressort, par une prise en forme de crochet.

9. Dispositif de fixation selon la revendication 8, caractérisé en ce que la zone de spire (30) est réalisée dans la spire elle-même en la recourbant en forme de crochet, sur environ 180°, et sa zone recourbée est accrochée dans une découpe (31) traversant axialement la périphérie de la collerette (19) pour arriver radialement jusqu'à la surface enveloppe de la pièce rapportée (18) du corps de fixation (2) correspondant dans la collerette (19), et son extrémité de spire vient prendre dans une cavité notamment une rainure (32) en forme de doigt qui, partant de la zone radialement à l'intérieur de la découpe (31), se dirige sensiblement dans la direction périphérique en partant de la face frontale de la collerette (19) opposée au prolongement (18), dans la collerette (19), et qui est recouverte, de préférence lorsqu'on fixe l'organe de fixation (2) sur le bloc de fixation (3) par la surface liée à la découpe (13), par un recouvrement donnant un trou borgne.

10. Dispositif de fixation selon la revendication 9, caractérisé en ce que, partant de la zone radialement à l'intérieur de la découpe (31) dans les deux directions périphériques, il y a chaque fois une cavité, notamment en forme de rainure en forme de doigt (32) ou de rainure annulaire continue qui débouche dans la découpe.
